# EUROPÄISCHE PATENTSCHRIFT

(11) **EP 1 121 962 B1**
(45) Veröffentlichungstag und Bekanntmachung des Hinweises auf die Patenterteilung: **07.07.2004**
(21) Anmeldenummer: 01101240.8
(22) Anmeldetag: 19.01.2001
(51) Int. Cl.: A63C 11/26, G01L 5/03

(54) **Vorrichtung zur automatischen Ermittlung der Einstellzahl für Skibindungen**
Apparatus for automatic adjustment of a safety ski binding
Appareil de réglage automatique d'une fixation de sécurité pour ski

(30) Priorität: 04.02.2000 DE 10004935
(43) Veröffentlichungstag der Anmeldung: 08.08.2001
(73) Patentinhaber: Bongartz, Jens, 41466 Neuss (DE); Laschinski, Gerd, 40591 Düsseldorf (DE)
(72) Erfinder: Bongartz, Jens, 41466 Neuss (DE); Laschinski, Gerd, 40591 Düsseldorf (DE)
(74) Vertreter: Paul, Dieter-Alfred, Dipl.-Ing.

(56) Entgegenhaltungen:
- DE-A- 3 827 665
- DE-U- 20 007 792
- US-A- 4 860 595

## Beschreibung

Die vorliegende Erfindung betrifft eine Vorrichtung zur automatischen Ermittlung der individuellen Bindungseinstellzahl für Skibindungen nach dem Oberbegriff von Anspruch 1.

An jedem Ski ist eine Skibindung montiert, um einen Skischuh während der Fahrt fest auf dem Ski zu fixieren. Im Falle eines Sturzes muß jedoch die Skibindung auslösen, so daß sich der Skischuh vom Ski trennt, um schwerwiegende Verletzungen zu vermeiden. Die auf die Bindung wirkende Kraft, die zur einer Auslösung der Bindung führt, wird über die Bindungseinstellzahl reguliert. Die Bindungseinstellzahl ist für jeden Skifahrer individuell zu ermitteln.

Die Skibindungseinstellung ist über die Norm ISO 11088 geregelt. Danach besteht eine Methode zur Einstellung von Skibindungen darin, mit Hilfe einer speziellen Schieblehre die Breite des Tibiakopfes (Schienbeinkopfes) zu messen. Außerdem ist die Sohlenlänge des Skischuhs zu ermitteln. Mit Hilfe dieser Werte und unter Berücksichtigung von Alter und Geschlecht sowie Fahrkönnen wird die Bindungseinstellzahl aus Tabellen ermittelt.

Alternativ hierzu kann die Bindungseinstellzahl bei Skibindungen aus der Körpergröße, dem Körpergewicht und aus der Sohlenlänge des Skischuhs eines Skifahrers berechnet werden. Nach dem jetzigen Erkenntnisstand ist eine optimale Berechnung der Bindungseinstellzahl möglich, wenn diese drei Parameter genau gemessen werden.

Aus der DE 38 27 665 A1 ist eine Vorrichtung der eingangs genannten Art bekannt, mit welcher die Bindungseinstellzahl automatisch ermittelt wird, wobei die Körpergröße, das Körpergewicht und die Sohlenlänge des Skischuhs durch entsprechende Meßeinrichtungen erfaßt werden.

Aufgabe der Erfindung ist es, eine Vorrichtung der eingangs genannten Art anzugeben, mit welcher die zur Bestimmung der Bindungseinstellzahl benötigten Parameter zeitsparend ermittelt werden können.

Diese Aufgabe ist bei einer Vorrichtung der eingangs genannten Art durch die kennzeichnenden Merkmale von Anspruch 1 gelöst.

Die transparente Scheibe sollte dabei an ihrer nach außen gerichteten Oberfläche diffus streuend sein. Diese diffus streuende Schicht kann durch eine dünne transparente Schicht vor Abrieb und Verschmutzung geschützt sein.

Zweckmäßigerweise ist unterhalb der transparenten Scheibe ein Umlenkspiegel vorgesehen, um ein Schattenbild des Fußes zu der Kamera hin umzulenken. Hierdurch kann eine kompakte und flache Baugröße erzielt werden. Die Integration der Sohlenlängenmeßvorrichtung in die Wiegevorrichtung macht es möglich, während der Ermittlung des Körpergewichts auch die Sohlenlänge eines auf der Trittfläche stehenden Skifahrers zu ermitteln.

Wie bei den Verfahren nach dem Stand der Technik und in der ISO-Norm 11088 festgelegt, ist hierbei die tatsächliche Sohlenlänge des verwendeten Skischuhs maßgebend. Diese kann einerseits direkt gemessen werden. Alternativ hierzu ist es möglich, die Fußsohlenlänge des Skifahrers zu ermitteln und über diese mit Hilfe einer im Rechner abgelegten Datentabelle, in der hersteller- bzw. skischuhmodellspezifisch den Skischuhgrößen die exakten Sohlenlängen der Skischuhe zugeordnet sind, so daß nach Auswahl eines Modells von der gemessenen Fußsohlenlänge auf die Sohlenlänge des ausgewählten Skischuhs geschlossen und zur Bestimmung der Bindungseinstellzahl verwendet werden kann.

Die Meßverfahren zur Bestimmung der einzelnen Parameter können grundsätzlich beliebig gewählt werden. Erfindungsgemäß ist jedoch vorgesehen, daß die Wiegevorrichtung in an sich bekannter Weise eine Trittfläche aufweist, auf die sich ein Skifahrer zu Bestimmung des Körpergewichts stellt. Zwischen dieser Trittfläche und einem Gehäuse der Wiegevorrichtung, auf welchen die Trittfläche aufliegt, können dann beispielsweise Wägezellen vorgesehen sein, durch welche das Körpergewicht eines auf der Trittfläche stehenden Skifahrers sehr genau ermittelt werden kann.

Als Körpergrößenmeßvorrichtung wird in diesem Fall zweckmäßiger Weise ein Entfernungsmeßgerät verwendet, das in definierter Höhe oberhalb der Trittfläche der Wiegevorrichtung angebracht ist und die Entfernung zum Kopf einer auf der Trittfläche stehenden Person bestimmt und hieraus die Körpergröße ermittelt. Beispielsweise kann die Körpergrößenmeßvorrichtung die Körpergröße mit einer Ultraschall-Entfernungsmessung ermitteln und hierzu einen Sender zu Ausgabe eines Ultraschallpulses und einen Empfänger zum Empfang eines von Kopf des Skifahrers reflektierenden Schallpulses aufweisen, wobei die Körpergröße dann aus der Laufzeit zwischen Emission und Detektion des Schallpulses berechnet wird. Auf diese Weise ist es möglich, während der Messung des Körpergewichts gleichzeitig auch die Körpergröße zu erfassen.

Hinsichtlich weiterer vorteilhafter Ausgestaltungen der Erfindung wird auf die Unteransprüche sowie die nachfolgende Beschreibung eines Ausführungsbeispiels unter Bezug auf die beiliegende Zeichnung verwiesen.

In der Zeichnung zeigt
- Figur 1: eine schematische Ansicht einer Vorrichtung zur automatischen Bestimmung der individuellen Bindungseinstellzahl für Skibindungen,
- Figur 2: in geschnittener Seitenansicht eine kombinierte Meßeinheit für das Körpergewicht und die Fuß- bzw. Schuhsohlenlänge und
- Figur 3: die Meßeinheit aus Figur 2 in Draufsicht.

In der Figur 1 ist schematisch eine erfindungsgemäße Vorrichtung dargestellt, mit der die individuelle Bindungseinstellzahl für Skibindungen automatisch ermittelt werden kann. Diese Vorrichtung 1 umfaßt eine Wiegevorrichtung 2 zur automatischen Ermittlung des Körpergewichts eines Skifahrers P, eine Meßvorrichtung 3 zur automatischen Ermittlung der Körpergröße des Skifahrers P und eine Meßvorrichtung 4 zur Ermittlung der Sohlenlänge des Skifahrers P. Die Wiegevorrichtung 2 und die Meßvorrichtungen 3, 4 sind mit einer Recheneinheit 5 verbunden, welche aus den Meßwerten dieser Vorrichtungen automatisch eine Bindungseinstellzahl berechnet.

Wie insbesondere in den Figuren 2 und 3 erkennbar ist, bilden die Wiegevorrichtung 2 und die Sohlenlängenmeßvorrichtung 4 eine bauliche Einheit mit einem Gehäuse 7, dessen offene Oberseite durch eine Trittfäche 6 verschlossen ist, die auf einem umlaufenden Steg 7a des Gehäuses 7 aufliegt. Zwischen dem umlaufenden Steg 7a und der Trittfläche 6 sind dabei Wägezellen 8 angeordnet, über welche das Körpergewicht eines auf der Trittfläche 6 stehenden Skifahrers P ermittelt werden kann.

In die Trittfläche 6 ist eine Mattglasscheibe 9 eingelassen. Die Scheibe 9 ist so angeordnet, daß sich der linke Fuß des Skifahrers P beim Betreten der Trittfläche 6 vollständig auf dieser befindet. Es wird der linke Fuß gewählt, da dieser im allgemeinen größer ist als der rechte Fuß. Der Bereiche, auf den der Fuß gestellt werden soll, kann durch eine geeignete Maske auf der Mattglasscheibe 9 kenntlich gemacht werden. Die Maske verhindert dann auch, daß zuviel Streulicht in das Gehäuse 7 fällt. Das entstehende Schattenbild des Schuhs wird von einem Umlenkspiegel 11, der unterhalb der Mattglasscheibe 9 angeordnet ist, um etwa 45° zu einer Kamera 10 hin umgelenkt und von dieser aufgenommen. Der Umlenkspiegel 11 ermöglicht eine geringe Bauhöhe der Meßeinheit (ca. 20 cm) bei Verwendung einer langbrennweiten Kamera. Eine zu kurze Brennweite der Kamera 10 würde zu einer starke Verzerrung des Bildes führen. Das Bild der Kamera 10 wird in einem Computer, hier die Recheneinheit 5, digitalisiert und geeignet ausgewertet, so daß die Skischuhsohlenlänge ermittelt werden kann. Die Skischuhsohlenlänge kann hierbei einerseits direkt gemessen werden, indem sich der Skifahrer mit angezogenem Skischuh auf die Trittfläche 6 stellt. In einem anderen Modus wird die Fußsohlenlänge des Skifahrers ermittelt und auf der Basis der Fußsohlenlänge auf die Skischuhsohlenlänge geschlossen. Hierzu ist in dem Rechner eine Datentabelle abgelegt, in der hersteller- bzw. skischuhmodellspezifisch den Skischuhgrößen die exakten Sohlenlängen der Skischuhe zugeordnet sind, so daß nach Auswahl eines bestimmten Skischuhmodells von der gemessenen Fußsohlenlänge auf die Skischuhsohlenlänge geschlossen werden kann.

Wie in Figur 1 dargestellt ist, ist als Körpergrößenmeßvorrichtung 3 ein Entfernungsmeßgerät vorgesehen, das in definierter Höhe von beispielsweise 2,5 m oberhalb der Trittfläche 6 angeordnet ist. Die Körpergrößenmeßvorrichtung 3 ist hier ein Entfernungsmeßgerät, das durch eine Ultraschall-Entfernungsmessung die Körpergröße bestimmt. Hierzu weist die Körpergrößenmeßvorrichtung 3 einen Sender auf, durch welchen ein Ultraschallpuls in Richtung der Trittfläche 6 emittiert wird. Dieser Schallpuls breitet sich mit Schallgeschwindigkeit in der Luft aus und wird von dem Kopf eines auf der Trittfläche 6 stehenden Skifahrers P reflektiert. In der Meßeinheit 3 befindet sich weiterhin ein Empfänger, der den reflektierenden Schallpuls detektiert. Aus der Laufzeit zwischen Emission und Detektion des Schallpulses wird die Körpergröße berechnet.

Mit der vorstehend beschrieben Vorrichtung lassen sich das Körpergewicht, die Körpergröße sowie die Schuhsohlenlänge eines Skifahrers P simultan und genau bestimmen. Aus den Meßwerten wird dann durch ein geeignetes Programm in der Recheneinheit 5 die Bindungseinstellzahl bestimmt. Diese kann ggf. automatisch an eine Vorrichtung weitergeleitet werden, mit der die Bindungseinstellzahl an einer Skibindung automatisch eingestellt werden kann.

## Patentansprüche

1. Vorrichtung zur automatischen Ermittlung der individuellen Bindungseinstellzahl für Skibindungen, mit einer Wiegevorrichtung (2) zur automatischen Ermittlung des Körpergewichts und einer Meßvorrichtung (3) zur automatischen Ermittlung der Körpergröße eines Skifahrers (P), wobei die Wiegevorrichtung (2) und die Meßvorrichtung (3) mit einer Recheneinheit (5) verbunden sind, um aus den Meßwerten und einer Sohlenlänge automatisch eine Bindungseinstellzahl zu ermitteln, **dadurch gekennzeichnet, daß** eine Meßvorrichtung (4) zur Ermittlung der Sohlenlänge des Skifahrers (P) in ein Gehäuse (7) der Wiegevorrichtung (2) integriert ist, wobei die Wiegevorrichtung (2) eine Trittfläche (6) aufweist, in welche eine transparente Scheibe (9) eingelassen ist, und der Scheibe (9) eine Kamera (10) zur Aufnahme des Schattenbildes eines auf der Scheibe (9) stehenden Fußes zugeordnet ist, der mit der Recheneinheit (5) verbunden ist, um aus dem Kamerabild die Fußsohlenlänge zu ermitteln.

2. Vorrichtung nach Anspruch 1, **dadurch gekennzeichnet, daß** unterhalb der transparenten Scheibe (9) ein Umlenkspiegel (11) vorgesehen ist, um ein Schattenbild des Fußes zu der Kamera (10) hin umzulenken.

3. Vorrichtung nach Anspruch 1 oder 2, **dadurch gekennzeichnet, daß** die Körpergrößenmeßvorrichtung (3) ein Entfernungsmeßgerät ist, das in definierter Höhe oberhalb der Trittfläche angebracht ist und die Entfernung zum Kopf einer auf der Trittfläche stehenden Person und hieraus die Körpergröße ermittelt.

4. Vorrichtung nach Anspruch 3, **dadurch gekennzeichnet, daß** die Körpergrößenmeßvorrichtung (3) die Körpergröße mit einer Ultraschall-Entfernungsmeßung ermittelt und einen Sender zur Ausgabe eines Ultraschallpulses und einen Empfänger zum Empfang eines vom Kopf des Skifahrers reflektierten Schallpulses aufweist, und daß die Körpergrößenmeßeinrichtung aus der Laufzeit zwischen Emmission und Detektion des Schallpulses die Körpergröße berechnet.

5. Vorrichtung nach einem der Ansprüche 1 bis 4, **dadurch gekennzeichnet, daß** die Wiegevorrichtung (2) Wägezellen (8) aufweist, um das Körpergewicht eines auf der Trittfläche (6) stehenden Skifahrers (P) zu ermitteln.

6. Vorrichtung nach einem der vorherigen Ansprüche, **dadurch gekennzeichnet, daß** die Recheneinheit (5) mit einer Vorrichtung zur automatischen Einstellung der Bindungseinstellzahl an einer Skibindung verbunden ist.

## Claims

1. An apparatus for automatically ascertaining the individual binding setting for ski bindings comprising a weighing apparatus (2) for automatically asce r-taining the body weight and a measurement apparatus (3) for automatically ascertaining the body height of the skier (P), the weighing apparatus (2) and the measurement apparatuses (3, 4) being connected to a calculation unit (5) in order to ascertain a binding setting automatically from the readings, **characterized in that** a measurement apparatus (4) for ascertaining the sole length of the skier (P) is integrated into a housing (7) of the weighing app a-ratus (2), the weighing apparatus (2) having a step-on surface (6), into which a transparent panel (9) being recessed and a camera (10) is associated with the panel (9) in order to record the shadow image of a foot standing on the panel (9), which is connected to the computer (5) in order to ascertain the foot sole length from the camera image.

2. The apparatus as defined in Claim 1, **characterized in that** a deflection mirror (11) is provided beneath the transparent panel (9) in order to deflect a shadow image of the foot to the camera (10).

3. The apparatus as defined in Claim 1 or 2, **characterized in that** the body height measurement apparatus (3) is a distance measuring instrument that is mounted at a defined height above the step-on surface and ascertains the distance to the head of a person standing on the step-on surface, and from that the body height.

4. The apparatus as defined in Claim 3, **characterized in that** the body height measurement apparatus (3) ascertains the body height using an ultrasonic distance measurement, and has a transmitter for emitting an ultrasonic pulse and a receiver for receiving an acoustic pulse reflected from the skier's head; and that the body height is calculated from the transit time between emission and detection of the acoustic pulse.

5. The apparatus as defined in one of Claims 1 through 4, **characterized in that** the weighing apparatus (2) has load cells (8) in order to ascertain the body weight of a skier (P) standing on the step-on surface (6).

6. The apparatus as defined in one of the foregoing claims, char acterized in that the calculation unit (5) is connected to an apparatus for automatically a d-justing the binding setting on a ski binding.

## Revendications

1. Dispositif pour la détermination automatique du chiffre de réglage individuel pour des fixations de ski, avec un dispositif de pesage (2) pour la détermination automatique du poids du corps et un dispositif de mesure (3) pour la détermination automatique de la taille du corps d'un skieur (P) ; le dispositif de pesage (2) et le dispositif de mesure (3) étant reliés avec une unité de calcul (5) afin de déterminer à partir de valeurs de mesure et d'une longueur de semelle , de façon automatique, un chiffre de réglage de fixation, **caractérisé en ce qu'**un dispositif de mesure (4) pour la détermination de la longueur de la semelle du skieur (P) est intégré dans un boîtier (7) du dispositif de pesage (2) ; le dispositif de pesage (2) présentant une surface de marche (6) dans laquelle on a encastré un disque (9) transparent, et **en ce que** le disque (9) est associé à une caméra (10) pour recevoir l'image de l'ombre d'un pied se trouvant sur le disque (9), lequel pied est relié à l'unité de calcul (5) pour déterminer la longueur de la semelle au moyen de l'image de la caméra.

2. Dispositif selon la revendication 1, **caractérisé en ce que** sous le disque (9) transparent, on a prévu un miroir de déviation (11) pour dévier une image d'ombre du pied vers la caméra (10).

3. Dispositif selon la revendication 1 ou 2, **caractérisé en ce que** le dispositif de mesure de la taille du corps (3) est un appareil de mesure de la distance qui est fixé à une hauteur définie au dessus de la surface de marche et détermine la distance par rapport à la tête d'une personne se trouvant sur la surface de marche et donc la taille du corps.

4. Dispositif selon la revendication 3, **caractérisé en ce que** le dispositif de mesure de la taille du corps (3) détermine la taille du corps avec une mesure de la distance par ultrasons et présente un émetteur pour émettre une impulsion d'ultrasons et un récepteur pour recevoir une impulsion sonore réfléchie par la tête du skieur, et **en ce que** le dispositif de mesure de la taille du corps calcule la taille du corps à partir du temps de propagation entre l'émission et la détection de l'impulsion sonore.

5. Dispositif selon une des revendications 1 à 4, **caractérisé en ce que** le dispositif de pesage (2) présente des cellules de pesage (8) pour déterminer le poids du corps d'un skieur (P) se trouvant sur la surface de marche (6).

6. Dispositif selon une des revendications précédentes, **caractérisé en ce que** l'unité de calcul (5) est reliée avec un dispositif pour le réglage automatique du chiffre de réglage de fixation sur une fixation de ski.
